# EUROPÄISCHE PATENTSCHRIFT

(11) **EP 1 023 433 B1**
(45) Veröffentlichungstag und Bekanntmachung des Hinweises auf die Patenterteilung: **17.03.2004**
(21) Anmeldenummer: 97940124.7
(22) Anmeldetag: 25.08.1997
(51) Int. Cl.: C11D 17/00, C11D 1/83

(54) **WÄSSRIGE MITTEL FÜR DIE REINIGUNG HARTER OBERFLÄCHEN**
AQUEOUS AGENTS FOR CLEANING HARD SURFACES
NOUVEAUX AGENTS AQUEUX POUR NETTOYER DES SURFACES DURES

(30) Priorität: 02.09.1996 DE 19635554
(43) Veröffentlichungstag der Anmeldung: 02.08.2000
(73) Patentinhaber: Cognis Deutschland GmbH & Co. KG, 40589 Düsseldorf (DE)
(72) Erfinder: FABRY, Bernd, D-41352 Korschenbroich (DE); WEUTHEN, Manfred, D-42697 Solingen (DE)
(86) Internationale Anmeldenummer: PCT/EP1997/004620
(87) Internationale Veröffentlichungsnummer: WO 1998/010051

(56) Entgegenhaltungen:
- WO-A-94/18291
- WO-A-95/06702

## Beschreibung

### Gebiet der Erfindung

Die Erfindung betrifft wässrige Mittel für die Reinigung harter Oberflächen mit einem Gehalt an Monoglycedd(ether)sulfaten und Mischethern sowie die Verwendung dieser Mischungen zur Herstel- lung von Mitteln für die Reinigung harter Oberflächen.

### Stand der Technik

Mittel für die Reinigung harter, nichttextiler Oberflächen, die im Haushalt und Gewerbesektor vor- kommen, ausgenommen Geschirr, werden üblicherweise als Allzweckreiniger (AZR) bezeichnet. Schwachschäumende AZR sind solche, die bei manueller Anwendung ein geringfügiges Schaum- volumen entwickeln, das sich innerhalb von wenigen Minuten signifikant weiter verringert Mittel dieser Art sind seit langem bekannt und im Markt etabliert. Es handelt sich dabei im wesentlichen um wässrige Tensidlösungen unterschiedlicher Art mit oder ohne Zusatz von Buildem, Hydrotropen oder Lösungs- mitteln. Zum Nachweis der Wirksamkeit bei Beginn der Reinigungsarbeit wird vom Verbraucher femer zwar ein gewisses Schäumen der Anwendungslösung gewünscht, der Schaum soll jedoch rasch zusammenfallen, damit einmal gereinigte Flächen nicht nachgewischt werden müssen. Zu diesem Zweck werden Mittel der genannten Art üblicherweise mit schwach schäumenden nichtionischen Tensiden, beispielsweise Mischethem oder Alkoholalkoxylaten, insbesondere Oxoalkoholethoxylaten formuliert.

Die **WO 95/06702 A1** beschreibt wässrige Detergensgemische die Alkyl- und/oder Alkenyloligoglycoside und weitere anionische oder nicht ionische Tenside ausgewählt aus der Gruppe, die gebildet wird von Fettalkoholpolyglycolethern mit eingeengter Homologenverteilung, Fettalkoholethersulfat mit eingeengter Homologenverteilung, Fettsäurealkanolamidethersulfate und Monoglyceridethersulfaten gebildet wird. Die Schrift offenbart allerdings keine mit Alkylgruppen Endgruppen verschlossene Fettalkoholpolyglycolether. Aus der WO 94/18291 A1 sind anionische Tenside mit verbesserter Löslichkeit bekannt. Das Dokument offenbart die Verwendung von Monoglycerid(ether)sulfaten in Kombinationen mit nicht endgruppenverschlossenen Fettalkoholpolyglycolethem.

Mittel des Stands der Technik sind jedoch häufig nicht ausreichend hautverträglich, so dass trotz einer Vielzahl von im Markt befindlichen Produkten sowohl beiden Herstellem der Produkte als auch bei den Kunden ein stetiges Bedürfnis nach milderen Zubereitungen besteht, die gleichwohl hinsichtlich Schaum- und Reinigungsverhalten mindestens das Niveau bekannter Produkte erreichen müssen. Die Aufgabe der Erfindung hat somit darin bestanden, diesen Bedürfnissen Rechnung zu tragen.

### Beschreibung der Erfindung

Gegenstand der Erfindung sind wässrige Mittel für die Reinigung harter Oberflächen, speziell Allzweckreiniger und Klarspülmittel, enthaltend
(a) Monoglycerid(ether)sulfate und
(b) Mischether der Formel (II), in der R2 für einen linearen oder verzweigten Alkyl- und/oder Alkenylrest mit 6 bis 22 Kohlenstoffatomen, R3 für einen Alkylrest mit 1 bis 8 Kohlenstoffatomen oder einen Benzylrest, n1 und n2 unabhängig voneinander für 0 oder Zahlen von 1 bis 20 und m1 und m2 unabhängig voneinander für 0 oder Zahlen von 1 bis 3 stehen, mit der Maßgabe, dass mindestens einer der beiden Parameter n1 und n2 ungleich 0 ist sowie gegebenenfalls
(c) nichtionische und/oder amphotere bzw. zwitterionische Tenside.

Überraschenderweise wurde gefunden, dass die erfindungsgemäßen Mittel auch hochkonzentriert fließfähig und schwach schäumend sind, einen niedrigen Kältetrübungspunkt aufweisen, weitgehend unabhängig von der Konzentration nicht hautreizend sind und dabei über ein ausgezeichnetes Reinigungsvermögen verfügen. Die Erfindung schließt die Erkenntnis ein, dass Mischungen von Kokos- fettsäuremonoglycehdsulfat-Salzen und Mischethem zusammen mit Fettalkoholethoxylaten, Alkyloligo- glucosiden und/oder Betainen zu einer weiteren Verbesserung der gewünschten Eigenschaften führt.

### Monoglycerid(ether)sulfate

Monoglyceridsulfate und Monogiyceridethersulfate stellen bekannte anionische Tenside dar, die nach den einschlägigen Methoden der präparativen organischen Chemie erhalten werden können. Oblicherweise geht man zu ihrer Herstellung von Trigiycehden aus, die gegebenenfalls nach Ethoxylierung zu den Monoglycedden umgeestert und nachfolgend sulfatiert und neutralisiert werden. Gleichfalls ist es möglich, die Parbalglycehde mit geeigneten Sulfaberungsmiftein, vorzugsweise gasförmiges Schwefeltrioxid oder Chiorsulfonsäure umzusetzen [vgl. EP-B1 0 561825, EP-B1 0 561999 (Henkel)]. Die neutralisierten Stoffe können - falls gewünscht - einer Ultrafiltration unterworfen werden, um den Elektrolytgehalt auf ein gewünschtes Maß zu vermindern [DE-A1 42 04 700 (Henkel». Übersichten zur Chemie der Monoglyceridsulfate sind beispielsweise von A.K.Biswas et al. in J. Am.011.Chem.Soc. 17, 171 (1960) und F.U.Ahmed J.Am.Oil.Chem.Soc. 67, 8 (1990) erschienen. Maschinelle Geschirrspülmittel mit einem Gehalt an kurzkettigen Alkylethersultaten und gegebenenfalls Monoglyceridsulfaten sind Gegenstand der deutschen Auslegeschrift DE-AS 26 13 283 (Procter & Gamble). Reinigungsmittel mit anionischen Tensiden, z.B. Monoglyceridsulfaten, Niotensiden und Abrasivstoffen sind femer aus der deutschen Auslegeschrift DE-AS 28 44 399 (Colgate) bekannt.

Die im Sinne der Erfindung einzusetzenden Monoglycerid(ether)sulfate folgen der Formel **(I)** in der R¹CO für einen linearen oder verzweigten Acylrest mit 6 bis 22 Kohlenstoffatomen, x, y und z in Summe für 0 oder für Zahlen von 1 bis 30, vorzugsweise 2 bis 10, und X für ein Alkali- oder Erdalkalimetall-Kation steht. Typische Beispiele für im Sinne der Erfindung geeignete Monoglycerid(ether)sulfate sind die Umsetzungsprodukte von Laurinsäuremonoglycerid, Kokosfettsäuremonoglycerid, Palmitinsäuremonoglycerid, Stearinsäuremonoglycerid, Ölsäuremonoglycerid und Talgfettsäuremonoglycerid sowie deren Ethylenoxidaddukte mit Schwefeltrioxid oder Chlorsulfonsäure in Form ihrer Natriumsalze. Vor-zugsweise werden Monoglyceridsulfate der Formel **(I)** eingesetzt in der R¹CO für einen linearen Acylrest mit 8 bis 18 Kohlenstoffatomen steht.

### Mischether

Mischether stellen bekannte schaumarme Niotenside dar, die der Formel (II) folgen, in der R² für einen linearen oder verzweigten Alkyl- und/oder Alkenylrest mit 6 bis 22 Kohlenstoffatomen, R³ für Wasserstoff, einen Alkylrest mit 1 bis 8 Kohlenstoffatomen oder einen Benzylrest, n1 und n2 unabhängig voneinander für 0 oder Zahlen von 1 bis 20 und m1 und m2 unabhängig voneinander für 0 oder Zahlen von 1 bis 3 stehen, mit der Maßgabe, daß mindestens einer der beiden Parameter n1 und n2 ungleich 0 ist. Typische Beispiele sind Anlagerungsprodukte von 1 bis 10 mol Ethylenoxid bzw. 1 bis 2 Mol Propylenoxid und 1 bis 10 Mol Ethylenoxid an Octanol, C₁₂₋₁₈-Kokosfett-alkohol, C₁₆-Guerbetalkohol und/oder Talgfettalkohol, die anschließend mit Methylchlorid, Dimethyl-sulfat, Butylchlorid oder Benzylchlorid endgruppenverschlossen werden. Die erfindungsgemäßen Mittel können die Komponenten (a) und (b) im Gewichtsverhältnis 90 : 10 bis 10 : 90, vorzugsweise 50 : 50 bis 40 : 60 und insbesondere 30 : 70 bis 20 : 80 enthalten.

### Nichtionische und amphotere Tenside

Typische Beispiele für nichtionische Tenside, die als weitere Komponente (c) in Betracht kommen, sind Fettalkoholpolyglycolether, Alkylphenolpolyglycolether, Fettsäurepolyglycolester, Fettsäureamidpolyglycolether, Fettaminpolyglycolether, alkoxylierte Triglyceride, Alk(en)yloligoglykoside, Fettsäure-N-alkylglucamide, Proteinhydrolysate (insbesondere pflanzliche Produkte auf Weizenbasis), Polyolfettsäureester, Zuckerester, Sorbitanester, Polysorbate und Aminoxide. Sofern die nichtionischen Tenside Polyglycoletherketten enthalten, können diese eine konventionelle, vorzugsweise jedoch eine eingeengte Homologenverteilung aufweisen. Typische Beispiele für amphotere bzw. zwitterionische Tenside sind Alkylbetaine, Alkylamidobetaine, Aminopropionate, Aminoglycinate, Imidazoliniumbetaine und Sulfobetaine. Vorzugsweise werden Fettalkoholpolyglycolether, Alkyloligoglucoside, Fettsäure-N-alkylglucamide und/oder Betaine eingesetzt Die erfindungsgemäßen Mittel können die Komponenten (a), (b) und (c) im Gewichtsverhältnis (10 bis 90) : (5 bis 85) : (5 bis 85) und insbesondere (20 bis 80) : (10 bis 50) : (10 bis 50) enthalten, mit der Maßgabe, daß sich die Gewichtsangaben zu 100 Gew.-% ergänzen.

### Gewerbliche Anwendbarkeit

Ein weiterer Gegenstand der Erfindung betrifft die Verwendung der erfindungsgemäßen Tensidmischungen zur Herstellung von wäßrigen Mitteln für die Reinigung harter Oberflächen. Typische Beispiele für diese Mittel sind Allzweckreiniger, Sanitärreiniger, maschinelle Geschirrspülmittel, Klarspülmittel, Mittel für die "Cleaning-in-place" (CIP-Reiniger) sowie Mittel für die maschinelle Reinigung von Flaschen.

Die Mischungen können in diesem Zusammenhang in untergeordneten Mengen weitere übliche Hilfsund Zusatzstoffe enthalten. Hierzu zählen beispielsweise Lösungsvermittler, wie Ethanol, Isopropylalkohol, Ethylenglycol, Diethylenglycol oder vorzugsweise Butyldiglycol, Schaumregulatoren, wie beispielsweise Seife, lösliche Builder, wie beispielsweise Citronensäure bzw. Natriumcitrat, EDTA oder NTA und Abrasivstoffe. in vielen Fällen ist eine zusätzliche bakterizide Wirkung erwünscht, weswegen die Mittel kationische Tenside oder Biozide, beispielsweise Glucoprotamin, enthalten können. Auch die Mitverwendung von Bleichmitteln wie Natriumhypochlorit oder Wasserstoffperoxid sowie geeigneter Farb- und Duftstoff ist möglich. Der Anteil dieser Zusatzstoffe kann 1 bis 8, vorzugsweise 4 bis 6 Gew.-% - bezogen auf die Mittel - ausmachen. Vorzugsweise werden die Mittel durch Zugabe von Natriumhydroxid und/oder Soda alkalisch eingestellt, wobei ein pH-Wert im Bereich von 9 bis 10 bevorzugt ist Der Aktivsubstanzgehalt der Mittel kann zwischen 4 und 80 Gew.-% liegen und ist davon abhängig, ob ein Konzentrat erwünscht ist, das vom Verbraucher vor der Reinigung auf die Anwendungskonzentration verdünnt wird oder ein entsprechend verdünntes Mittel vermarktet werden soll. In letzterem Fall liegt der Aktivsubstanzgehalt typischerweise bei etwa 4 bis 20 Gew.-%. Zur Herstellung der Mittel ist es ausreichend, die Einsatzstoffe gegebenenfalls bei erhöhter Temperatur rein mechanisch zu vermischen; eine chemische Reaktion findet dabei nicht statt.

### Beispiele

Das Reinigungsvermögen wurde photometrisch gegen eine Standardrezeptur (= 100 % Remission) ermittelt. Zur Bestimmung des Schaumverhaltens der Tensidmischungen wurden 2 Eier (ca. 100 bis 110 g) in einem elektrischen Mixgerät im Verhältnis 1:1 mit Wasser von 16°d verdünnt und 2 min verrührt. 100 g der resultierenden Emulsion wurden dann in einem doppelwandigen Meßzylinder von 2000 ml auf 500 ml mit Wasser von 16°d aufgefüllt und auf 50°C temperiert Nach Erreichen der Prüftemperatur wurden dieser Mischung 20 g der Tensidmischungen zugesetzt Mit Hilfe einer Labor-Schlauchpumpe wurde die Lösung mit einem Glasrohr vom Boden des Meßzylinders angesaugt Die Rückführung erfolgte über ein zweites Rohr, dessen unteres Ende in der Höhe der 2000-ml-Markierung des Meßzylinders endete. Die Flüssigkeit wurde mit einer Geschwindigkeit von 4 l/min umgepumpt. Nach 5, 15, und 30 min wurde das Volumen aus dem entstandenen Schaum und der Flüssigkeit abgelesen. Zur Bestimmung der hautkosmetischen Verträglichkeit wurde die Hautverträglichkeit der Vergleichsrezeptur R9 gemäß Zeintest als Standard gewählt und alle Angaben darauf bezogen. Die Rezepturen R1 bis R8 sind erfindungsgemäß, die Rezepturen R9 und R10 dienen dem Vergleich. Die Ergebnisse sind in Tabelle 1 zusammengefaßt.

**Tabelle 1**

| **Eigenschaften von Allzweckreinigern (Mengenangaben als Gew.-%)** | | | | | | | | | | |
|---|---|---|---|---|---|---|---|---|---|---|
| | **R1** | **R2** | **R3** | **R4** | **R5** | **R6** | **R7** | **R8** | **R9** | **R10** |
| Kokosfettsäuremonoglyceridsulfat-Natriumsalz | 2,5 | 3,0 | 2,0 | 2,0 | 2,0 | 2,0 | 2,0 | 2,0 | - | 2,5 |
| Kokosfettalkohol+2 EO-sulfat-Natriumsalz | - | - | - | - | - | - | - | - | 2,5 | - |
| Kokosfettalkohol+10EO-butylether | 6,0 | 7,0 | 6,0 | 6.0 | 6,0 | 5,0 | 5,0 | 5.0 | 6,0 | - |
| Kokosfettsäure+2EO | - | - | 1,0 | - | - | 1,0 | 1,0 | - | - | 6,0 |
| Kokosalkyloligoglucosid | - | - | - | 1,0 | - | 1,0 | - | 1,0 | - | - |
| Kokosfettsäurebetain | - | - | - | - | 1,0 | - | 1,0 | 1,0 | - | - |
| Butyldiglycol | 2,0 | 2.0 | 2,0 | 2,0 | 2,0 | 2,0 | 2.0 | 2.0 | 2.0 | 2,0 |
| Nitrilotriacetat | 0,8 | 0.8 | 0.8 | 0,8 | 0.8 | 0,8 | 0.8 | 0,8 | 0,8 | 0,8 |
| Kokosfettsäure | 0,5 | 0,5 | 0,5 | 0,5 | 0,5 | 0,5 | 0,5 | 0,5 | 0,5 | 0,5 |
| Natriumcarbonat | 0.5 | 0,5 | 0,5 | 0,5 | 0,5 | 0,5 | 0,5 | 0,5 | 0,5 | 0,5 |
| Natriumcitrat | 0,1 | 0,1 | 0,1 | 0,1 | 0,1 | 0,1 | 0,1 | 0,1 | 0,1 | 0,1 |
| Wasser | **ad 100** | | | | | | | | | |
| ***Reinigungsvermögen [%-rel]*** | 103 | 105 | 107 | 107 | 108 | 112 | 112 | 114 | 100 | 98 |
| ***Schaumhöhe [ml]*** | | | | | | | | | | |
| ***- nach 5 min*** | 680 | 670 | 650 | 650 | 650 | 620 | 600 | 610 | 705 | 705 |
| ***- nach 15 min*** | 795 | 790 | 790 | 780 | 770 | 750 | 730 | 720 | 810 | 820 |
| ***- nach* 30 *min*** | 870 | 870 | 870 | 860 | 860 | 850 | 850 | 850 | 995 | 995 |
| ***Kältetrübungspunkt [°C]*** | < -3 | < -3 | < -3 | < -3 | < -3 | < -3 | < -3 | < -3 | 0 | 0 |
| ***Hautverträglichkeit [%-rel]*** | 81 | 80 | 81 | 78 | 78 | 77 | 75 | 77 | 100 | 105 |

## Patentansprüche

1. Wäßrige Mittel für die Reinigung harter Oberflächen, enthaltend
(a) Monoglycerid(ether)sulfate und
(b) Mischether der Formel **(II)**, in der R² für einen linearen oder verzweigten Alkyl- und/oder Alkenylrest mit 6 bis 22 Kohlenstoffatomen, R³ für einen Alkylrest mit 1 bis 8 Kohlenstoffatomen oder einen Benzylrest, n1 und n2 unabhängig voneinander für 0 oder Zahlen von 1 bis 20 und m1 und m2 unabhängig voneinander für 0 oder Zahlen von 1 bis 3 stehen, mit der Maßgabe, daß mindestens einer der beiden Parameter n1 und n2 ungleich 0 ist sowie gegebenenfalls
(c) nichtionische und/oder amphotere bzw. zwitterionische Tenside.

2. Mittel nach Anspruch 1, **dadurch gekennzeichnet, daß** sie Monoglycerid(ether)sulfate der Formel (I) enthalten, in der R¹CO für einen linearen oder verzweigten Acylrest mit 6 bis 22 Kohlenstoffatomen, x, y und z in Summe für 0 oder für Zahlen von 1 bis 30 und X für ein Alkali- oder Erdalkalimetall-Kation steht.

3. Mittel nach den Ansprüchen 1 und 2, **dadurch gekennzeichnet, daß** sie die Komponenten (a) und (b) im Gewichtsverhältnis 90: 10 bis 10: 90 enthalten.

4. Mittel nach den Ansprüchen 1 bis 3 **dadurch gekennzeichnet, daß** sie nichtionische und/oder amphotere bzw. zwitterionische Tenside enthalten, die ausgewählt sind aus der Gruppe, die ge-bildet wird von Fettalkoholpolyglycolethem, Alkyloligoglucosiden, Fettsäure-N-alkylglucamiden und/oder Betainen.

5. Mittel nach den Ansprüchen 1 bis 4 **dadurch gekennzeichnet, daß** sie die Komponenten (a), (b) und (c) im Gewichtsverhältnis (10 bis 90) (5 bis 85) (5 bis 85) enthalten, mit der Maßgabe, daß sich die Gewichtsangaben zu 100 Gew.-% ergänzen.

6. Mittel nach den Ansprüchen 1 bis 5, **dadurch gekennzeichnet, daß** sie einen Aktivsubstanzanteil - bezogen auf die Komponenten (a), (b) und (c) - von 20 bis 80 Gew.-% aufweisen.

7. Verwendung der Zusammensetzungen nach den Ansprüchen 1 bis 6 zur Herstellung von Mitteln für die Reinigung harter Oberflächen.

## Claims

1. Water-based compositions for cleaning hard surfaces containing
(a) monoglyceride (ether) sulfates and
(b) mixed ethers corresponding to formula (II): in which R² is a linear or branched alkyl and/or alkenyl group containing 6 to 22 carbon atoms, R³ is an alkyl group containing 1 to 8 carbon atoms or a benzyl group, n1 and n2 independently of one another stand for 0 or for numbers of 1 to 20 and m1 and m2 independently of one another stand for 0 or for numbers of 1 to 3, with the proviso that at least one of the two parameters n1 and n2 is not 0 and, optionally,
(c) nonionic and/or amphoteric or zwitterionic surfactants.

2. Compositions as claimed in claim 1, **characterized in that** they contain monoglyceride (ether) sulfates corresponding to formula **(I):** in which R¹CO is a linear or branched acyl group containing 6 to 22 carbon atoms, x, y and z together stand for 0 or for numbers of 1 to 30 and X is an alkali metal or alkaline earth metal cation.

3. Compositions as claimed in claims 1 and 2, **characterized in that** they contain components (a) and (b) in a ratio by weight of 90:10 to 10:90.

4. Compositions as claimed in claims 1 to 3, **characterized in that** they contain nonionic and/or amphoteric or zwitterionic surfactants selected from the group consisting of fatty alcohol polyglycol ethers, alkyl oligoglucosides, fatty acid-N-alkyl glucamides and/or betaines.

5. Compositions as claimed in claims 1 to 4, **characterized in that** they contain components (a), (b) and (c) in a ratio by weight of (10 to 90) : (5 to 85) : (5 to 85), with the proviso that the percentages by weight add up to 100% by weight.

6. Compositions as claimed in claims 1 to 5, **characterized in that** they have an active substance content, based on components (a), (b) and (c), of 20 to 80% by weight.

7. The use of the compositions claimed in claims 1 to 6 for the production of preparations for cleaning hard surfaces.

## Revendications

1. °) Produits aqueux pour le nettoyage de surfaces dures, contenant :
a) des (éther) sulfates de monoglycéride,
b) des éthers mixtes de formule (II) dans laquelle R² représente un reste alkyle et/ou alkényle, linéaire ou ramifié, ayant de 6 à 22 atomes de carbone, R³ représente un reste alkyle ayant de 1 à 8 atomes de carbone ou un reste benzyle, m1 et m2 indépendamment l'un de l'autre représentent 0 ou des nombres allant de 1 à 20, et n1 et n2 indépendamment l'un de l'autre ou des nombres de 1 à 3,
avec la précision qu'au moins un des deux paramètres n1 et n2 est différent de 0, ainsi qu'éventuellement
c) des agents tensioactifs non ioniques et/ou amphotères ou zwitterioniques.

2. Produits selon la revendication 1,
**caractérisés en ce qu'**
ils renferment des (d'éther) sulfates de monoglycéride de formule I, dans laquelle R¹CO représente un reste acyle linéaire ou ramifié, ayant de 6 à 22 atomes de carbone, x, y et z globalement représentent 0 ou des nombres allant de 1 à 30, et X représente un cation de métal alcalin ou de métal alcalino-terreux.

3. Produits selon l'une quelconque des revendications 1 et 2,
**caractérisés en ce qu'**
ils renferment les composants (a) et (b) dans un rapport pondéral allant de 90: 10 à 10:90.

4. Produits selon l'une quelconque des revendications 1 à 3,
**caractérisés en ce qu'**
ils renferment des agents tensioactifs non ioniques et/ou amphotères ou zwitterioniques choisis dans le groupe formé des éthers d'alcool gras et de polyglycol, des alkyloligoglucosides, des N-alkylglucamides d'acides gras et/ou des bétaïnes.

5. Produits selon l'une quelconques des revendications 1 à 4,
**caractérisés en ce qu'**
ils renferment les composants (a), (b) et (c) dans un rapport pondéral de (10 à 90):(5 à 85):(5 à 85) avec la précision que les données en poids se complètent à 100 % en poids.

6. Produits selon l'une quelconque des revendications 1 à 5,
**caractérisés en ce qu'**
ils possèdent une proportion de substance active/rapportée aux composants (a), (b) et (c), de 20 à 80 % en poids.

7. Utilisation des produits selon l'une quelconque des revendications 1 à 6, pour la préparation d'agents de nettoyage des surfaces dures.
